# EUROPÄISCHE PATENTSCHRIFT

(11) **EP 3 184 194 B1**
(45) Veröffentlichungstag und Bekanntmachung des Hinweises auf die Patenterteilung: **09.03.2022**
(21) Anmeldenummer: 16203585.1
(22) Anmeldetag: 13.12.2016
(51) Int. Cl.: B21J 15/04, B21J 15/10, B21J 15/32, B21J 15/26

(54) **VERFAHREN ZUM BETRIEB EINES ELEKTRISCH BETRIEBENEN HANDHALTBAREN NIETGERÄTES UND ELEKTRISCH BETRIEBENES HANDHALTBARES NIETGERÄT**
ELECTRICALLY-DRIVEN HANDHELD RIVETING MACHINE AND ITS METHOD FOR OPERATION
APPAREIL À RIVETER PORTATIF ÉLECTRIQUE ET SON PROCÉDÉ DE FONCTIONNEMENT

(30) Priorität: 21.12.2015 DE 102015122374
(43) Veröffentlichungstag der Anmeldung: 28.06.2017
(73) Patentinhaber: HONSEL Distribution GmbH & Co. KG, 24536 Neumünster (DE)
(72) Erfinder: Honsel, Michael H., 24402 Esgrus (DE)
(74) Vertreter: Braun-Dullaeus Pannen Emmerling Patent- & Rechtsanwaltspartnerschaft mbB

(56) Entgegenhaltungen:
- EP-A2- 0 327 269
- DE-A1-102007 059 422
- DE-A1-102013 012 075
- DE-A1-102013 221 792
- JP-A- 2012 121 026
- US-A- 4 754 643

## Beschreibung

Die vorliegende Erfindung betrifft ein Verfahren zum Betrieb eines elektrisch betriebenen in der Hand eines Nutzers haltbaren, mobilen Nietgerätes, sowie ein solches Nietgerät, das ein Gehäuse aufweist, in dem eine Nietsetzmechanik aufgenommen ist, mit der Nietelemente in zu verbindende Werkstücke gesetzt werden, wobei beim Setzen der Nietelemente Nietrestdorne erzeugt werden, die durch einen Förderkanal in einen Auffangbehälter des Nietgerätes befördert werden.

### STAND DER TECHNIK

Ein pneumatisch betriebenes Nietgerät zeigt beispielsweise die DE 81 19 147 U1. Das Nietgerät dient zum Setzen von Blindnieten in zu verbindende Werkstücke, und während des Nietsetzens werden Teile des Nietdorns abgerissen, und zum Auffangen der abgerissenen Restnietdorne dient der Auffangbehälter. Zum Überführen des Restnietdorns vom vorderseitigen Mundstück der Nietsetzmechanik in den rückseitig am Gehäuse des Nietgerätes angeordneten Auffangbehälter dient ein Förderkanal, wobei eine Vielzahl von Restnietdornen bei hintereinander gesetzten Nietelementen durch den Förderkanal geführt und im Auffangbehälter aufgenommen werden. Die meisten Auffangbehälter für die Restnietdorne sind nicht einsichtig und beispielsweise aus einem nichttransparenten Kunststoff hergestellt. Der Bediener des Nietgerätes muss regelmäßig prüfen, ob der Auffangbehälter bereits voll ist. Selbst bei durchsichtigen Auffangbehältern wird häufig das Entleeren unterlassen, und ist der Auffangbehälter voll, können die Restnietdorne nicht mehr abgeführt werden und verstopfen den Förderkanal, so dass es häufig zu Verklemmungen der Restnietdorne im Förderkanal oder auch im Auffangbehälter kommt, wobei sogar ein nicht entleerter Auffangbehälter zum Totalschaden des Nietgerätes führen kann.

Die DE 10 2011 111 535 A1 offenbart eine weitere Ausführungsform eines pneumatisch betriebenen Nietgerätes, und rückseitig weist das Nietgerät einen am Gehäuse angeordneten Auffangbehälter auf, und durch die Nietsetzmechanik erstreckt sich vom Mundstück beginnend ein Förderkanal, der in den Auffangbehälter mündet und durch den die abgerissenen Restnietdorne bewegt werden können. Der Auffangbehälter kann über einen rückseitigen Verschluss geöffnet werden, um diesen zu entleeren, wobei bei einem nicht entleerten Auffangbehälter die Gefahr besteht, dass sich der Auffangbehälter selbsttätig öffnet, und beispielsweise bei Überkopf-Nietarbeiten kann es zu Verletzungen beispielsweise der Augen kommen.

Die DE 78 19 059 U1 offenbart eine Vorrichtung zum Sammeln und Absaugen abgerissener Restnietdorne von Blindnieten für pneumatisch betriebene Blindnietgeräte mit einem Durchlasskanal im Gerätekopf, der als Förderkanal für die Restnietdorne dient. Das freie Ende des Auffangbehälters weist dabei ein durch Druckluft betriebenes Vakuumsystem auf. Damit wird erreicht, dass das Sammeln und Absaugen der abgerissenen Restnietdorne einfach und zuverlässig funktioniert, wobei die Druckluft zum Transport der Restnietdorne dient. Bei elektrisch betriebenen insbesondere handhaltbaren Nietgeräten ist ein derartiges Unterdrucksystem allerdings nicht anwendbar.

Auch die JP 2012-1210026 offenbart ein pneumatisch betriebenes Nietgerät, bei dem die anfallenden der Restnietdorne registriert und dem Nutzer zur Kenntnis gebracht werden.

Die DE 10 2013 012 075 A1 offenbart ein pneumatisch betriebenes Nietgerät, das von einem Roboterarm gehalten ist und bei dem die Restnietdorne über einen Schlauch in einen separat angeordneten Auffangbehälter befördert werden. Auch in diesem Fall wird die Anzahl der Restnietdorne ermittelt.

Aus der DE 10 2013 221 789 A1 ist ein für den Handbetrieb ausgebildetes Akkugerät zum Setzen von Nieten gezeigt, bei dem Restnietdorne in einen koaxial zum Gerätekopf angeordneten Auffangbehälter befördert werden. In der Achse zwischen Gerätekopf und Nietdornbehälter ist eine Kugelumlaufspindel zum Betrieb des Gerätekopfes vorgesehen. Die Restnietdorne werden über einen Kanal zum Nietdornbehälter befördert.

Die gattungsgemäße US 4 754 643 A offenbart ein elektrisch betriebenes handhaltbares Nietgerät, sowie ein Verfahren zu seinem Betrieb.

Aufgabe der Erfindung ist die Weiterbildung eines Verfahrens zum Betrieb eines handhaltbaren elektrisch betriebenen Nietgerätes sowie die Weiterbildung eines solchen Nietgerätes, wobei die Sicherheit gegen ein Versagen des Nietgerätes durch das Verfahren zum Betrieb des Nietgerätes und durch das Nietgerät selbst verringert werden soll. Insbesondere soll ein Nietgerät geschaffen werden, das einen erhöhten Bedienkomfort aufweist.

Diese Aufgabe wird ausgehend von einem Verfahren zum Betrieb eines elektrisch betriebenen handhaltbaren Nietgerätes gemäß dem Oberbegriff des Anspruches 1 sowie ausgehend von einem handhaltbaren Nietgerät gemäß dem Oberbegriff des Anspruches 5 mit den jeweils kennzeichnenden Merkmalen gelöst. Vorteilhafte Weiterbildungen der Erfindung sind in den abhängigen Ansprüchen angegeben.

Die Erfindung schlägt die technische Lehre vor, Mittel vorzusehen, mit denen die Anzahl von Restnietdornen im Auffangbehälter bestimmt wird und dass einem Benutzer die Information bereitgestellt wird, ob eine Entleerung des Auffangbehälters erforderlich ist.

Der Kern der Erfindung liegt darin, den Benutzer des elektrisch betriebenen Nietgerätes, das insbesondere als Akkugerät vorgesehene ist, darüber zu informieren, ob und wann der Auffangbehälter mit Restnietdornen gefüllt ist und entleert werden muss. Um die Information bereitzustellen, sind erfindungsgemäß Mittel vorgesehen, mit denen die Anzahl von Restnietdornen im Auffangbehälter bestimmt wird. Erreicht die Anzahl der Restnietdorne im Auffangbehälter eine maximal zulässig Aufnahmekapazität des Auffangbehälters, so wird die Information an den Benutzer bereitgestellt, dass die Entleerung des Auffangbehälters erforderlich ist. Im Rahmen der Erfindung beschränkt sich diese Information jedoch nicht ausschließlich auf eine aktuell notwendige Entleerung des Auffangbehälters, vielmehr kann der Benutzer erfindungsgemäß auch mit Informationen versorgt werden, wann der Auffangbehälter entleert werden muss, beispielsweise wie viele Nieten noch gesetzt werden können, bis der Auffangbehälter voll ist.

Gemäß einer nicht beanspruchten Ausführungsform der Mittel umfassen diese eine sensierende Zähleinrichtung, mit der die Anzahl der in den Auffangbehälter beförderten Restnietdorne gezählt wird und wobei eine Summe an Restnietdornen gebildet wird, so dass über die gebildete Summe dem Benutzer die Information bereitgestellt wird, ob der Auffangbehälter geleert werden muss. Hat die Summe der Restnietdorne die maximale Aufnahmekapazität des Auffangbehälters noch nicht erreicht, wird die Information an den Benutzer im Regelfall noch nicht bereitgestellt. Erst wenn der Auffangbehälter geleert werden muss, erhält der Benutzer vom Nietgerät die Information, dass der Auffangbehälter geleert werden muss. Beispielsweise kann als Information an den Benutzer auch eine Anzahl von noch möglichen Nietsetzvorgängen vor dem Erreichen der Aufnahmekapazität des Auffangbehälters ausgegeben werden, sodass der Benutzer das Setzen beispielsweise eine Reihe von Nieten nicht unterbricht, aber eine neue Reihe nicht vor einer Entleerung des Auffangbehälters beginnt. Gemäß dem erfindungsgemäßen Verfahren umfassen die Mittel eine elektronische Zähleinrichtung, mit der die Anzahl der Betätigungen des Nietgerätes mittels eines Aktivierungsschalters durch den Benutzer gezählt wird, woraus auf vorteilhafte Weise die Anzahl der Restnietdorne bestimmt wird, die in den Auffangbehälter befördert werden. Beispielsweise weist das Nietgerät eine Steuereinheit auf, insbesondere wenn das Nietgerät als elektrisch betriebenes Nietgerät ausgeführt ist und insbesondere wenn der Aktivierungsschalter elektrisch wirkend ausgebildet ist. Somit kann auf einfache Weise und ohne zusätzliche Hardwarekomponenten mit der Steuereinheit bestimmt werden, welchen Füllungsgrad der Auffangbehälter aufweist, so dass eine aktuelle Füllstandinformation des Auffangbehälters an den Benutzer des Nietgerätes ausgegeben werden kann. Beispielsweise weist das Nietgerät zusätzlich ein Anzeigemittel auf, und mit der Steuereinheit kann auf dem Anzeigemittel angezeigt werden, nach wie vielen Nietsetzvorgängen der Auffangbehälter geleert werden muss. Dadurch wird der Benutzer in die Lage versetzt, zu entscheiden, ob eine Nietsetzfolge noch vorgenommen werden kann oder nicht, bevor der Auffangbehälter geleert wird.

Mit besonderem Vorteil weist das handhaltbare Nietgerät einen Entnahmesensor auf, mit dem eine Entnahme des Auffangbehälters vom Gehäuse des Nietgerätes erkannt wird, und wobei nach einer Entnahme des Auffangbehälters vom Gehäuse die Zählung der Restnietdorne im Auffangbehälter genullt wird. Insbesondere kann die Steuereinheit mit dem Entnahmesensor gekoppelt sein, so dass beispielsweise nach einer vorübergehenden Entnahme des Auffangbehälters davon ausgegangen wird, dass dieser entleert wurde, und mit der Steuereinheit kann die Zählung der in den Auffangbehälter beförderten Restnietdorne von vorne beginnen. Dabei ist erforderlich, dass der Benutzer den Auffangbehälter auch tatsächlich leert, wenn der Auffangbehälter vom Gehäuse gelöst wird.

Gemäß einer noch weiteren Ausführungsform ist das Nietgerät zur Kommunikation mit einem Mobiltelefon über eine Drahtlosverbindung ausgebildet ist, sodass vom Nietgerät an das Mobiltelefon eine Information wenigstens umfassend die Restanzahl von verbleibenden Nietvorgängen und/oder die Notwendigkeit einer Entleerung des Auffangbehälters übermittelt wird und mittels einer App dem Benutzer auf dem Mobiltelefon angezeigt wird. Beispielsweise kann das Mobiltelefon vibrieren oder akustische Signale erzeugen, wenn eine Handlung des Benutzers des Nietgerätes insbesondere in Bezug auf den Auffangbehälter notwendig ist.

Die Aufgabe der Erfindung wird weiterhin gelöst durch ein handhaltbares Nietgerät mit einem Gehäuse, in dem eine Nietsetzmechanik aufgenommen ist, mit der Nietelemente in zu verbindende Werkstücke setzbar sind, und mit einem Förderkanal, durch den beim Setzen der Nietelemente erzeugte Restnietdorne in einen Auffangbehälter des Nietgerätes beförderbar sind. Erfindungsgemäß sind Mittel vorgesehen, mit denen die Anzahl von Restnietdornen im Auffangbehälter bestimmbar ist, und es ist vorgesehen, dass einem Benutzer die Information bereitstellbar ist, ob eine Entleerung des Auffangbehälters erforderlich ist.

Gemäß einer nicht beanspruchten Ausführungsform, umfassen die Mittel eine sensierende Zähleinrichtung, mit der die Anzahl der in den Auffangbehälter beförderten Restnietdorne zählbar ist.

Gemäß der Erfindung umfassen die Mittel eine elektronische Zähleinrichtung, mit der die Häufigkeit der Betätigung des Nietgerätes mittels eines Aktivierungsschalters zählbar ist.

Gemäß einer weiteren vorteilhaften Ausgestaltung weist das Nietgerät einen Entnahmesensor auf, mit dem eine Entnahme des Auffangbehälters vom Gehäuse des Nietgerätes erkennbar ist. Derartige Entnahmesensoren dienen gemäß einer vorteilhaften Weiterbildung des handhaltbaren Nietgerätes dazu, die Anordnung des Auffangbehälters zu erkennen, so dass in Wechselwirkung mit der Steuereinheit des Nietgerätes dieses nur bedient werden kann, wenn der Entnahmesensor das Vorhandensein eines Auffangbehälters erkennt. Damit wird die Sicherheit geschafften, dass die Restnietdorne nicht über die Hinterseite des Gehäuses des Nietgerätes durch den Förderkanal ins Freie gelangen, und beispielsweise beim Benutzer eine Augenverletzung hervorrufen. Erfindungsgemäß können solche in an sich bekannter Weise vorgesehene Entnahmesensoren dazu dienen, die Zählung der Anzahl der Restnietdorne im Auffangbehälter zu nullen, wenn davon ausgegangen wird, dass bei einer vorübergehenden Entnahme der Auffangbehälter auch geleert wird.

Mit weiterem Vorteil weist das handhaltbare Nietgerät ein Anzeigemittel auf, das dazu ausgebildet ist, eine verbleibende Anzahl von Nietvorgängen anzuzeigen, bis eine Entleerung des Auffangbehälters erforderlich ist. Das Anzeigemittel ist beispielsweise in Fensterform am Gehäuse des Nietgerätes angeordnet, beispielsweise und insbesondere im Bereich des Handgriffes, im Seitenbereich oder im Dachbereich eines oberen Gehäuseteils, in dem die Nietsetzmechanik aufgenommen ist.

Eine noch weitere Ausgestaltung des handhaltbaren Nietgerätes sieht ein Entriegelungsmittel zur manuellen Entriegelung vor, mittels dem eine Entnahme des Auffangbehälters erfolgt, wobei bei einer erforderlichen Entleerung des Auffangbehälters das Entriegelungsmittel leuchtet oder blinkt. Damit wird einem Benutzer selbsterklärend und insbesondere intuitiv die Information bereitgestellt, welche Handgriffe notwendig sind, um die Entleerung des Auffangbehälters vorzunehmen. Mit besonderem Vorteil ist dabei das Nietgerät zum autarken Betrieb mit einem Akkumulator ausgebildet. Der Akkumulator des Nietgerätes stellt dabei eine elektrische Energieversorgung dar, mit der das erfindungsgemäße Verfahren zum Betrieb des handhaltbaren Nietgerätes ausgeführt werden kann.

Weitere, die Erfindung verbessernde Maßnahmen werden nachstehend gemeinsam mit der Beschreibung eines bevorzugten Ausführungsbeispiels der Erfindung anhand der Figur näher dargestellt.
- Die Figur zeigt: eine schematisierte Ansicht eines elektrisch betriebenen Nietgerätes zum Setzen von Blindnieten mit dem Merkmal der vorliegenden Erfindung.

Das elektrisch betriebene Nietgerät 1 weist ein Gehäuse 10 auf, in dem eine Nietsetzmechanik 11 aufgenommen ist, und die Nietsetzmechanik 11 umfasst ein vorderseitiges Mundstück 21, in dem beispielhaft ein Nietelement 12 aufgenommen ist. Das Nietelement 12 dient dabei zur Verbindung der Werkstücke 13, die lediglich schematisch angedeutet sind. Unterseitig des Gehäuses 10 befindet sich als Teil desselben der Handgriff 24 zur handhaltbaren Aufnahme des Nietgerätes 1, und an den Handgriff 24 schließt sich ein Akkumulator 22 an. Das Nietgerät 1 ist damit als autark arbeitendes elektrisches Nietgerät ausgeführt, das von einem Nutzer in der Hand gehalten und bedient wird.

Am Gehäuse 10 befindet sich auf der dem Mundstück 21 gegenüberliegenden hinteren Seite ein Auffangbehälter 16, und der Auffangbehälter 16 dient zur Aufnahme von Restnietdornen 14. Die Restnietdorne 14 entstehen beim Nietsetzen, indem ein Teil des Nietdornes oder Nietstiftes abgeschert wird, welcher anschließend vom Mundstück 21 über einen koaxial zum Mundstück ausgerichteten Förderkanal 15 in den Auffangbehälter 16 überführt wird. Hierfür erstreckt sich der Förderkanal 15 koaxial durch das Gehäuse 10 und durch die Nietsetzmechanik 11 hindurch und bildet eine geradlinige kanalartige Verbindung zwischen dem Mundstück 21 und dem Auffangbehälter 16. Beispielhaft ist ein Restnietdorn 14 im Förderkanal 15 angeordnet gezeigt, der in dargestellter Pfeilrichtung durch den Förderkanal 15 zum Auffangbehälter 14 befördert wird.

Gemäß einer nicht beanspruchten Ausführungsform, befindet sich am Förderkanal 15 eine sensierende Zähleinrichtung 17, mit der erkannt werden kann, wie viele Restnietdorne 14 in den Auffangbehälter 16 überführt werden. Im Bereich der Anordnung des Auffangbehälters 16 am Gehäuse 10 befindet sich ein Entnahmesensor 20, der zur Sensierung der Anordnung des Auffangbehälters 16 am Gehäuse 10 dient. Mittels des Entnahmesensors 20 ist erkennbar, ob der Auffangbehälter 16 am Gehäuse 10 angeordnet ist oder ob dieser entnommen wurde. Derartige Entnahmesensoren 20 dienen in an sich bekannter Weise dazu, die Aktivierung des Nietgerätes 1 über den Aktivierungsschalter 19 zu unterbinden, sofern sich kein Auffangbehälter 16 rückseitig am Gehäuse 10 befindet. Eine derartige Sicherheitseinrichtung ist dafür vorgesehen, den Betrieb des Nietgerätes 1 ohne Auffangbehälter 16 zu unterbinden, um Verletzungen des Benutzers vorzubeugen, beispielsweise indem die Restnietdorne 14 nicht rückseitig aus dem Gehäuse 10 herausgelangen können.

Weiterhin ist eine Steuereinheit 23 schematisch gezeigt, die ebenfalls in an sich bekannter Weise Bestandteil eines Nietgerätes 1 ist, und zur Steuerung der Nietsetzmechanik 11 dient. Die Ausgestaltung zeigt, dass die sensierende Zähleinrichtung 17 (gemäß der nicht beanspruchten Ausführungsform) und der Entnahmesensor 20 mit der Steuereinheit 23 verbunden sind. Erfindungsgemäß ist die elektronische Zähleinrichtung 18 als Bestandteil der Steuereinheit 23 gezeigt, mit welcher die Anzahl der gesetzten Nietelemente 12 zählbar ist. Ein Wechselwirkungspfeil deutet dabei eine Wirkverbindung mit einem Anzeigemittel 25 an, das beispielhaft im Handgriff 24 angeordnet ist. Über das Anzeigemittel 25 kann dem Benutzer des Nietgerätes 1 beispielsweise angezeigt werden, für welche Klassifikation von Nietelementen 12 der Betriebsmodus des Nietgerätes 1 eingestellt ist, ferner kann über das Anzeigemittel 25 angezeigt werden, wie viele Restnietdorne 14 bereits im Auffangbehälter 16 vorhanden sind und ob oder wann dieser gewechselt werden muss.

Mit den Zähleinrichtungen 17 und 18 werden beispielhaft Mittel aufgezeigt, mit denen die Anzahl von Restnietdornen 14 im Auffangbehälter 16 bestimmt wird, und es kann dem Benutzer die Information bereitgestellt werden, ob eine Entleerung des Auffangbehälters 16 erforderlich ist. Diese Information kann beispielsweise über das Anzeigemittel 25 dem Benutzer angezeigt werden, oder es ertönt ein akustisches Signal, ferner kann ein zusätzliches Lichtsignal gegeben werden oder es erfolgt eine haptische Information an den Nutzer, beispielsweise durch eine Vibrationseinrichtung im Nietgerät 1.

Die Zähleinrichtung 17 (gemäß der nicht beanspruchten Ausführungsform) liefert dabei die Information über die Anzahl der Restnietdorne 14 an die Steuereinheit 23, wobei die Erkennung der Anzahl beispielsweise am Förderkanal 15 erfolgt. Die Erkennung über die sensierende Zelleinrichtung 17 kann dabei auch an einer anderen Stelle beispielsweise innerhalb der Nietsetzmechanik 11 erfolgen. Die erfindungsgemäße Erkennung der Anzahl an Restnietdornen 14 im Auffangbehälter 16 über die elektronische Zähleinrichtung 18 erfolgt über die Anzahl der Betätigungen des Aktivierungsschalters 19, so dass keine weiteren Sensormittel erforderlich sind, da durch eine einfache elektronische Zählung in der Steuereinheit 23 die Anzahl von gesetzten Nietelementen 12 gezählt werden kann. Die Zählung kann beispielsweise genullt werden, wenn der Entnahmesensor 20 die Entnahme des Auffangbehälters 16 erkennt, wenn davon ausgegangen wird, dass bei einem entnommenen Auffangbehälter 16 dieser auch geleert wird. Weiterführend kann der Entnahmesensor 20 auch einen metallischen Detektor umfassen, mit dem erkennbar ist, ob sich auch tatsächlich keine Restnietdorne 14 mehr im Auffangbehälter 16 befinden.

Gemäß einer noch weiteren Variante der erfindungsgemäßen Ausführung des Nietgerätes 1 ist es denkbar, dass die Steuereinheit 23 die Annahme einer Aktivierung des Aktivierungsschalters 19 unterbindet, wenn der Auffangbehälter 16 voll ist und entleert werden muss. Dieser Zustand kann dem Benutzer mittels des Anzeigemittels 25 angezeigt werden, sodass dieser erst den Auffangbehälter 16 leeren muss, um das Nietgerät 1 weiter zu benutzen.

Weiterhin gezeigt ist ein Mobiltelefon 26, und das Nietgerät 1 kann zur Kommunikation mit dem Mobiltelefon 26 über eine Drahtlosverbindung 28 ausgebildet sein, sodass vom Nietgerät 1 an das Mobiltelefon 26 eine Information wenigstens umfassend die Restanzahl von verbleibenden Nietvorgängen und/oder die Notwendigkeit einer Entleerung des Auffangbehälters 16 übermittelt wird und mittels einer App 27 dem Benutzer auf dem Mobiltelefon 26 angezeigt wird.

Über das Anzeigemittel 25 besteht zudem die Möglichkeit, dem Benutzer eine Information darüber bereitzustellen, wie viele Nietelemente 12 noch gesetzt werden können, bis eine Entleerung des Auffangbehälters 16 erfolgen muss. Diese Information kann beispielsweise durch eine Rückzählung von noch verbleibenden Nietsetzvorgängen erfolgen, die im Anzeigemittel 25 zur Anzeige gebracht wird.

Die Erfindung beschränkt sich in ihrer Ausführung nicht auf das vorstehend angegebene bevorzugte Ausführungsbeispiel.

### Bezugszeichenliste

- 1: Nietgerät
- 10: Gehäuse
- 11: Nietsetzmechanik
- 12: Nietelement
- 13: Werkstück
- 14: Restnietdorn
- 15: Förderkanal
- 16: Auffangbehälter
- 17: sensierende Zähleinrichtung
- 18: elektronische Zähleinrichtung
- 19: Aktivierungsschalter
- 20: Entnahmesensor
- 21: Mundstück
- 22: Akkumulator
- 23: Steuereinheit
- 24: Handgriff
- 25: Anzeigemittel
- 26: Mobiltelefon
- 27: App
- 28: Drahtlosverbindung

## Patentansprüche

1. Verfahren zum Betrieb eines elektrisch betriebenen handhaltbaren Nietgerätes (1), das ein Gehäuse (10) und einen Aktivierungsschalter zur Aktivierung des Nietgeräts aufweist, wobei in dem Gehäuse eine Nietsetzmechanik (11) aufgenommen ist, mit der Nietelemente (12) in zu verbindende Werkstücke (13) gesetzt werden, wobei beim Setzen der Nietelemente (12) Restnietdorne (14) erzeugt werden, die durch einen Förderkanal (15) des Nietgerätes (1) in einen Auffangbehälter (16) des Nietgerätes (1) befördert werden, wobei
- Mittel vorgesehen sind, mit denen die Anzahl von Restnietdornen (14) im Auffangbehälter (16) bestimmt wird und dass
- einem Benutzer die Information bereitgestellt wird, ob eine Entleerung des Auffangbehälters (16) erforderlich ist
**dadurch gekennzeichnet, dass** die Mittel eine elektronische Zähleinrichtung (18) umfassen, mit der die Anzahl der Betätigungen des Nietgerätes (1) mittels des Aktivierungsschalters (19) durch den Benutzer in einer Steuereinheit (23) gezählt wird, woraus die Anzahl der Restnietdorne (14) bestimmt wird, die in den Auffangbehälter (16) befördert werden.

2. Verfahren nach Anspruch 1, **dadurch gekennzeichnet, dass** ein Entnahmesensor (20) vorgesehen ist, mit dem eine Entnahme des Auffangbehälters (16) vom Gehäuse (10) des Nietgerätes (1) erkannt wird, und wobei nach einer Entnahme des Auffangbehälters (16) vom Gehäuse (10) die Zählung der Restnietdorne (14) im Auffangbehälter (16) genullt wird.

3. Verfahren nach einem der vorgenannten Ansprüche, **dadurch gekennzeichnet, dass** ein am Nietgerät (1) vorhandenes Anzeigemittel (25) vorgesehen ist, wobei mit dem Anzeigemittel (25) dem Benutzer zur Anzeige gebracht wird, ob und/oder wann eine Entleerung des Auffangbehälters (16) erforderlich ist bzw. wird und/oder wobei dem Benutzer mit dem Anzeigemittel (25) eine Restanzahl von Nietvorgängen angezeigt wird, bis eine Entleerung des Auffangbehälters (16) erforderlich wird.

4. Verfahren nach einem der vorgenannten Ansprüche, **dadurch gekennzeichnet, dass** das Nietgerät (1) zur Kommunikation mit einem Mobiltelefon (26) über eine Drahtlosverbindung (28) ausgebildet ist, sodass vom Nietgerät (1) an das Mobiltelefon (26) eine Information wenigstens umfassend die Restanzahl von verbleibenden Nietvorgängen und/oder die Notwendigkeit einer Entleerung des Auffangbehälters (16) übermittelt wird und mittels einer App (27) dem Benutzer auf dem Mobiltelefon (26) angezeigt wird.

5. Elektrisch betriebenes handhaltbares Nietgerät (1) mit einem Gehäuse (10) und einem Aktivierungsschalter zur Aktivierung des Nietgeräts, wobei in dem Gehäuse eine Nietsetzmechanik (11) aufgenommen ist, mit der Nietelemente (12) in zu verbindende Werkstücke (13) setzbar sind, und mit einem Förderkanal (15), durch den beim Setzen der Nietelemente (12) erzeugte Restnietdorne (14) in einen Auffangbehälter (16) des Nietgerätes (1) beförderbar sind, wobei
- Mittel vorgesehen sind, mit denen die Anzahl von Restnietdornen (14) im Auffangbehälter (16) bestimmbar ist und dass
- einem Benutzer die Information bereitstellbar ist, ob eine Entleerung des Auffangbehälters (16) erforderlich ist
**dadurch gekennzeichnet, dass** die Mittel eine elektronische Zähleinrichtung (18) als Bestandteil einer Steuereinheit (23) umfassen, mit der die Häufigkeit der Betätigung des Nietgerätes (1) mittels des Aktivierungsschalters (19) zählbar ist.

6. Handhaltbares Nietgerät (1) nach Anspruch 5, **dadurch gekennzeichnet, dass** ein Entnahmesensor (20) vorgesehen ist, mit dem eine Entnahme des Auffangbehälters (16) vom Gehäuse (10) des Nietgerätes (1) erkennbar ist.

7. Handhaltbares Nietgerät (1) nach einem der Ansprüche 5 bis 6, **dadurch gekennzeichnet, dass** ein Anzeigemittel (25) vorgesehen ist und das dazu ausgebildet ist, eine verbleibende Anzahl von Nietvorgängen anzuzeigen, bis eine Entleerung des Auffangbehälters (16) erforderlich ist.

8. Handhaltbares Nietgerät (1) nach einem der Ansprüche 5 bis 7, **dadurch gekennzeichnet, dass** optische, akustische und/oder haptische Signalmittel vorgesehen sind, mit denen einem Benutzer des Nietgerätes (1) signalisierbar ist, ob eine Entleerung des Auffangbehälters (16) erforderlich ist.

9. Handhaltbares Nietgerät (1) nach einem der Ansprüche 5 bis 8, **dadurch gekennzeichnet, dass** eine Steuereinheit (23) vorgesehen ist, die das Nietgerät (1) außer Betrieb setzt, wenn Entleerung des Auffangbehälters (16) erforderlich ist.

10. Handhaltbares Nietgerät (1) nach einem der Ansprüche 5 bis 9, **dadurch gekennzeichnet, dass** ein Betätigungsmittel zur manuellen Betätigung vorgesehen ist, mittels dem eine Entnahme des Auffangbehälters (16) erfolgt, wobei bei einer Erforderlichen Entleerung des Auffangbehälters (16) das Betätigungsmittel leuchtet oder blinkt.

11. Handhaltbares Nietgerät (1) nach einem der Ansprüche 5 bis 10, **dadurch gekennzeichnet, dass** das Nietgerät (1) zur autarken Betrieb mit einem Akkumulator (22) ausgebildet ist.

## Claims

1. Method for operating an electrically-driven handheld riveting device (1) which has a housing (10) and an activation switch for activating the riveting device, wherein a riveting setting mechanism (11), with which the rivet elements (12) are set in the workpieces (13) to be joined, is accommodated in the housing, wherein residual rivet mandrels (14) are generated during the setting of the rivet elements (12) and are conveyed through a conveyor channel (15) of the riveting device (1) into a collection container (16) of the riveting device (1), wherein
- means are provided with which the number of the residual rivet mandrels (14) in the collection container (16) is determined, and that
- the information, whether it is necessary to empty the collection container (16), is provided to a user,
**characterized in that**
the means comprise an electronic counting device (18) with which the number of actuations of the riveting device (1) by means of the activation switch (19) by the user is counted in a control unit (23), from which the number of residual rivet mandrels (14) conveyed into the collection container (16) is determined.

2. Method according to claim 1, **characterized in that** a removal sensor (20) is provided, with which a removal of the collection container (16) from the housing (10) of the riveting device (1) is detected, and wherein the tally of the residual rivet mandrels (14) in the collection container (16) is zeroed after a removal of the collection container (16) from the housing (10).

3. Method according to one of the preceding claims, **characterized in that** a display means (25) present on the riveting device (1) is provided, wherein it is indicated to the user with the display means (25) if and/or when it is necessary to empty the collection container (16), and/or wherein a remaining number of riveting operations until it is necessary to empty the collection container (16) is displayed to the user with the display means (25).

4. Method according to one of the preceding claims, **characterized in that** the riveting device (1) is designed for communication with a mobile telephone (26) via a wireless connection (28) so that information comprising at least the remaining number of remaining riveting operations and/or the necessity of emptying the collection container (16) is transmitted from the riveting device (1) to the mobile telephone (26) and is displayed to the user on the mobile telephone (26) by means of an app (27).

5. Electronically-driven handheld riveting device (1) with a housing (10) and an activation switch for activating the riveting machine, wherein a riveting setting mechanism (11), with which the rivet elements (12) can be set in the workpieces (13) to be joined, is accommodated in the housing, and with a conveyor channel (15) through which residual rivet mandrels (14), generated during the setting of the rivet elements (12), can be conveyed into a collection container (16) of the riveting device (1), wherein
- means are provided with which the number of the residual rivet mandrels (14) in the collection container (16) can be determined, and that
- the information, whether it is necessary to empty the collection container (16), can be provided to a user,
**characterized in that**
the means comprise an electronic counting device (18) as a component of a control unit (23), with which means the frequency of the actuation of the riveting device (1) by means of the activation switch (19) can be counted.

6. Handheld riveting device (1) according to claim 5, **characterized in that** a removal sensor (20) is provided, with which a removal of the collection container (16) from the housing (10) of the riveting device (1) can be detected.

7. Handheld riveting device (1) according to one of claims 5 to 6, **characterized in that** a display means (25) is provided and is designed to display a remaining number of riveting operations until it is necessary to empty the collection container (16).

8. Handheld riveting device (1) according to one of claims 5 to 7, **characterized in that** visual, audible, and/or haptic signal means are provided, with which a user of the riveting device (1) can be signaled if it is necessary to empty the collection container (16).

9. Handheld riveting device (1) according to one of claims 5 to 8, **characterized in that** a control unit (23) is provided which deactivates the riveting device (1) when it is necessary to empty the collection container (16).

10. Handheld riveting device (1) according to one of claims 5 to 9, **characterized in that** an actuation means for manual actuation is provided, by means of which a removal of the collection container (16) is carried out, wherein the actuation means lights or flashes in the case that it is necessary to empty the collection container (16).

11. Handheld riveting device (1) according to one of claims 5 to 10, **characterized in that** the riveting device (1) is designed for autonomous operation with an accumulator (22).

## Revendications

1. Procédé de fonctionnement d'un appareil à riveter portatif électrique (1), qui comporte un boîtier (10) et un interrupteur d'activation pour activer l'appareil à riveter, sachant que dans le boîtier est logé un mécanisme de pose de rivets (11) avec lequel des éléments de rivet (12) sont posés dans des pièces à assembler (13), sachant que lors de la pose des éléments de rivet (12) des tiges de rivet résiduelles (14) sont produites, qui sont transportées à travers un conduit de transport (15) de l'appareil à riveter (1) dans un boîtier de réception (16) de l'appareil à riveter (1), sachant
- que des moyens sont prévus avec lesquels le nombre de tiges de rivet résiduelles (14) dans le boîtier de réception (16) est déterminé et
- que l'information est fournie à un utilisateur, mentionnant si un vidage du boîtier de réception (16) est nécessaire
**caractérisé en ce que**
les moyens comprennent un dispositif de comptage électronique (18) avec lequel le nombre des actionnements de l'appareil à riveter (1) est compté au moyen de l'interrupteur d'activation (19) par l'utilisateur dans une unité de commande (23), le nombre des tiges de rivet résiduelles (14), qui sont transportées dans le boîtier de réception (16), étant de ce fait déterminé.

2. Procédé selon la revendication 1, **caractérisé en ce qu'**un capteur de prélèvement (20) est prévu avec lequel un prélèvement du boîtier de réception (16) est identifié par le boîtier (10) de l'appareil à riveter (1) et sachant qu'après un prélèvement du boîtier de réception (16) du boîtier (10), le comptage des tiges de rivet résiduelles (14) dans le boîtier de réception (16), est remis à zéro.

3. Procédé selon l'une quelconque des revendications précédentes, **caractérisé en ce qu'**un moyen d'affichage (25) présent sur l'appareil à riveter (1) est prévu, sachant qu'avec le moyen d'affichage (25), il est transmis à l'utilisateur l'affichage mentionnant si et/ou quand un vidage du boîtier de réception (16) est ou sera nécessaire, et/ou sachant qu'il est affiché à l'utilisateur avec le moyen d'affichage (25) un nombre restant d'opérations de rivetage jusqu'à ce qu'un vidage du boîtier de réception (16) soit nécessaire.

4. Procédé selon l'une quelconque des revendications précédentes, **caractérisé en ce que** l'appareil à riveter (1) est constitué pour communiquer avec un téléphone mobile (26) par le biais d'une liaison sans fil (28) de telle manière qu'une information comprenant au moins le nombre restant d'opérations de rivetage restantes et/ou la nécessité d'un vidage du boîtier de réception (16) est transmise par l'appareil à riveter (1) au téléphone mobile (26) et est affichée à l'utilisateur sur le téléphone mobile (26) au moyen d'un appareil (27).

5. Appareil à riveter portatif électrique (1) avec un boîtier (10) et un interrupteur d'activation pour activer l'appareil à riveter, sachant que dans le boîtier, est logé un mécanisme de pose de rivets (11) avec lequel des éléments de rivet (12) peuvent être posés dans des pièces (13) à assembler et avec un conduit de transport (15) à travers lequel les tiges de rivet résiduelles (14) produites lors de la pose des éléments de rivet (12) peuvent être transportées dans un boîtier de réception (16) de l'appareil à riveter (1), sachant
- que des moyens sont prévus avec lesquels le nombre de tiges de rivet résiduelles (14) dans le boîtier de réception (16) peut être déterminé et que
- que l'information peut être fournie à un utilisateur, mentionnant si un vidage du boîtier de réception (16) est nécessaire
**caractérisé en ce que**
les moyens comprennent un dispositif de comptage électronique (18) en tant que composant d'une unité de commande (23) avec lequel la fréquence d'actionnement de l'appareil à riveter (1) peut être comptée au moyen de l'interrupteur d'activation (19).

6. Appareil à riveter portatif (1) selon la revendication 5, **caractérisé en ce qu'**un capteur de prélèvement (20) est prévu avec lequel un prélèvement du boîtier de réception (16) peut être identifié par le boîtier (10) de l'appareil à riveter (1).

7. Appareil à riveter portatif (1) selon l'une quelconque des revendications 5 à 6, **caractérisé en ce qu'**un moyen d'affichage (25) est prévu et qui est constitué pour afficher un nombre restant d'opérations de rivetage jusqu'à ce qu'un vidage du boîtier de réception (16) soit nécessaire.

8. Appareil à riveter portatif (1) selon l'une quelconque des revendications 5 à 7, **caractérisé en ce que** des moyens de signalisation optiques, acoustiques et/ou tactiles sont prévus avec lesquels il peut être signalé à l'utilisateur de l'appareil à riveter (1), si un vidage du boîtier de réception (16) est nécessaire.

9. Appareil à riveter portatif (1) selon l'une quelconque des revendications 5 à 8, **caractérisé en ce qu'**une unité de commande (23) est prévue, qui met l'appareil à riveter (1) hors service lorsqu'un vidage du boîtier de réception (16) est nécessaire.

10. Appareil à riveter portatif (1) selon l'une quelconque des revendications 5 à 9, **caractérisé en ce qu'**un moyen d'actionnement pour l'actionnement manuel est prévu, avec lequel a lieu un prélèvement du boîtier de réception (16), sachant que lors d'un vidage nécessaire du boîtier de réception (16), le moyen d'actionnement s'allume ou clignote.

11. Appareil à riveter portatif (1) selon l'une quelconque des revendications 5 à 10, **caractérisé en ce que** l'appareil à riveter (1) est constitué pour un fonctionnement autonome avec une batterie (22).
